# EUROPÄISCHE PATENTSCHRIFT

(11) **EP 0 411 392 B1**
(45) Veröffentlichungstag und Bekanntmachung des Hinweises auf die Patenterteilung: **19.01.1994**
(21) Anmeldenummer: 90113746.3
(22) Anmeldetag: 18.07.1990
(51) Int. Cl.: H05K 13/00, H01R 43/00

(54) **Vorrichtung zum maschinellen Bestücken von Gehäusekammern**
Device for mechanical insertion into cabinet chambers
Procédé pour l'insertion mécanique dans des chambres de boîtiers

(30) Priorität: 01.08.1989 DE 8909300 U
(43) Veröffentlichungstag der Anmeldung: 06.02.1991
(73) Patentinhaber: Grote & Hartmann GmbH & Co. KG, D-42369 Wuppertal (DE)
(72) Erfinder: Reinertz, Rudolf, D-5600 Wuppertal 2 (DE); Schütz, Peter, D-5650 Solingen 19 (DE)
(74) Vertreter: Patentanwälte Dr. Solf & Zapf

(56) Entgegenhaltungen:
- EP-A- 0 037 202
- DE-A- 3 643 642
- DE-A- 3 702 366

## Beschreibung

Die Erfindung bezieht sich auf eine Vorrichtung nach dem Oberbegriff des Anspruches 1.

Eine Vorrichtung dieser Art ist in der DE - A -37 02 366 beschrieben und dargestellt. Mit dieser bekannten Vorrichtung können nur die sich beim Transport durch die Vorrichtung auf einer Seite befindlichen Enden der Leitungen in die Kammern eines Gehäuses eingesetzt werden. Dies ist für eine rationelle Fertigung unzureichend. Außerdem ist bei der bekannten Vorrichtung nach dem Bestücken des einen Gehäuses Sorge dafür zu tragen, daß die freien Leitungsenden in einer gewissen Ordnung verbleiben, da anderenfalls eine falsche Bestückung des anderen Gehäuses vorgegeben ist.

Der Erfindung liegt die Aufgabe zugrunde, eine Vorrichtung der Eingangs angegebenen Art so auszugestalten, daß bestimmbare Gehäusekammern zweier Gehäuse gleichzeitig maschinell bestückt werden können.
Die Aufgabe wird durch die kennzeichnenden Merkmale des Anspruchs 1 gelöst.

Vorteilhafte Weiterbildungen der Erfindung sind in den Unteransprüchen beschrieben.

Nachfolgend wird die Erfindung anhand eines in einer Zeichnung dargestellten bevorzugten Ausführungsbeispiels näher erläutert. Die Zeichnung zeigt eine erfindungsgemäß ausgestaltete Vorrichtung in perspektivischer Darstellung schräg von oben.

Die elektrischen Leitungen 1 mit an beiden Enden angecrimpten elektrischen Kontaktelementen werden bei Halterung jedes ihrer Enden zu je einem Gehäuse 31, 32 transportiert, um die Gehäuse 31, 32 mit den Leitungen 1 zu bestücken, wobei die Leitungsenden jeweils mit dem daran befindlichen Crimpteil 33 in eine bestimmte Gehäusekammer 30 des zugehörigen Gehäuses 31, 32 eingesetzt werden, so daß die beiden Gehäuse 31, 32 mit den sie verbindenden elektrischen Leitungen 1 einen sogenannten Kabelbaum bilden.

Die Leitungen 1 werden von einer nicht dargestellten Grundmaschine in einer sich rechtwinklig zur Transportrichtung 4 erstreckenden und jeweils einen gleichen Abstand voneinander aufweisenden Position horizontal herantransportiert. In der Grundmaschine bekannten Typs werden die Leitungen 1 abgelängt, an ihren Enden abisoliert und durch Ancrimpen der Crimpteile 33 mit letzteren bestückt. Beim horizontalen Transport in Transportrichtung 4 hängen die mittleren Bereiche der Leitungen 1 schlaufenförmig durch, wie es dargestellt ist.

Für den Transport und die Bestückung der Gehäuse 31, 32 dienen zwei Vorrichtungshälften 34, 35, von denen die eine Vorrichtungshälfte 34, - entgegen der Transportrichtung 4 gesehen - die linken Enden der Leitungen 1 transportiert, haltert und in das linke Gehäuse 31 einsetzt, während die rechte Vorrichtungshälfte 35 die rechten Enden der Leitungen A transportiert, haltert und in das rechte Gehäuse 32 einsetzt. Die Vorrichtungshälften 34, 35 sind in einem solchen Abstand A voneinander angeordnet, daß die Leitungen 1 bei Bildung einer Schlaufe S an ihren Enden, d.h., an den Crimpteilen 33 oder dahinter, ergriffen und gehalten werden können.

Die Leitungen 1 werden von der nicht dargestellten Grundmaschine durch zwei in einer vertikalen Ebene umlaufende Förderbänder oder -ketten 36, 37 bekannter Art herantransportiert. Die Förderbänder 36, 37 jeder Vorrichtungshälfte 34, 35 sind übereinander angeordnet, wobei jeweils das Untertrum des oberen Förderbandes 36 auf dem Obertrum des unteren Förderbandes 37 angeordnet ist und mit diesem umläuft, so daß die Leitungen 1 jeweils in einem Abstand a von ihren Enden zwischen den Förderbändern 36, 37 gehalten bzw. geklemmt und in dem Abstand b von Leitung 1 zu Leitung 1 schrittweise vorbewegt werden. Dabei ergreifen die Förderbänder 36, 37 die Leitungen 1 nicht nur in den Abständen a von deren Enden, sondern auch in Abständen c von deren Crimpteilen 33.

Im vorderen Bereich des Transportsystems 2 bzw. der einander gegenläufig angetriebenen Transportbänder 36, 37 befindet sich auf jeder Seite ein Übergabebereich 38, in dem die Enden der Leitungen 1 von Übernahmezangen 41 übernommen werden, die an einem geeigneten, im Gleichlauf mit den Transportbändern 36, 37 schrittweise in die gleiche Transportrichtung 4 angetriebenen Förderer, hier an einer in einer vertikalen Ebene in Transportrichtung 4 umlaufenden Transportkette 3, in einem gleichmässigen, dem Abstand b bentsprechenden Raster R so angeordnet sind, daß sie mit den Übernahmezangen 41 von unten in die mit 40 bezeichnete Transportebene einlaufen und dabei im Übergabebereich 38 die Enden der Leitungen 1 hinter den Crimpteilen 33 ergreifen, wobei die Enden mittels an den Übernahmezangen 41 angeordneten Klemmbacken aktiv ergriffen werden. Solche Übernahmezangen 41 in Form von Klemmzangen sind an sich bekannt.

In Transportrichtung 4 hinter dem Übergabebereich 38 befindet sich auf jeder Seite eine Drehstation 43 mit einer Drehzange 44 in Höhe der Transportebene 40, die zu dem Zweck vorgesehen ist, Crimpteile 33 bestimmter Leitungsenden um deren Längsachse 1 ein Stück, insbesondere um 90° oder 180°, zu drehen, was durch ein Ergreifen des Crimpteils 33 und Drehen um seine Längsachse mittels der Drehzange 44, nach Lösung der Klemmung und anschließender Wiederklemmung der betreffenden Übernahmezange 41 erfolgt. Das Drehen des oder beider Enden wenigstens einer Leitung 1 erfolgt während des Transportstillstandes und ist dann erforderlich, wenn das oder die betreffenden Crimpteile 33 jeweils in einer um die Leitungsachse verdrehte Position in das bzw. die Gehäuse 31, 32 einzusetzen ist bzw. sind. Dies ist insbesondere dann der Fall, wenn wenigstens eine Gehäusekammer 30 im Gehäuse 31 und/oder 32 von rechteckigem Querschnitt ist, deren Position mit der Position des zugehörigen Crimpteils 33 in der herantransportierten Position nicht übereinstimmt und deshalb das Crimpteil 33 entsprechend der Position der zugehörigen Gehäusekammer 30 zu drehen ist. Bei der vorliegenden Ausgestaltung läßt sich die Drehzange 44 um 180° um ihre Längswelle 46 drehen, mittels der die Drehzange 44 gelagert und durch einen nicht dargestellten Antrieb angetrieben ist.

Die Drehachsen 47 beider Drehzangen 44 fluchten mit den zugehörigen Enden der betreffenden Leitung 1 an der betreffenden Stelle des Taktstillstands wobei die Drehzangen 44 außenseitig von den Transportketten 3 angeordnet sind.

Bei der dargestellten Ausgestaltung bzw. Anordnung befinden sich zwei zu beiden Seiten der Drehachse 47 der Drehzange 44 einander gegenüberliegende Klemmbacken 48 in der Ausgangsposition und in der Klemmposition übereinander, so daß in der Bereitschaftsposition der Drehzange 44, in der die Klemmbacken 48 gespreizt sind, die zugehörigen Enden der Leitungen 1 in die Drehzange 44 hinein und hinaus und gegebenenfalls hindurchwandern können, wenn eine Drehung des jeweiligen Endes nicht erforderlich ist. Deshalb kann in einem solchen Fall die Drehzange 44 in ihrer Verstellung bleiben, ohne in die Funktion einbezogen zu sein.

Nach der Drehstation 43 gelangen die Leitungen 1 während ihres Transports in Pfeilrichtung 4 in den Aktionsbereich einer Sammelvorrichtung 51 für die Leitung 1, bestehend aus zwei Sammelvorrichtungshälften 52, 53, von denen die mit 52 bezeichnete der Vorrichtungshälfte 34 und die mit 53 bezeichnete der Vorrichtungshälfte 35 zugeordnet ist. Jede Sammelvorrichtungshälfte 52, 53 weist einen Sammlerblock 54 auf, der in einer vorzugsweise im wesentlichen rechteckigen Umlaufbahn 55 wahlweise hin- und her verfahrbar ist, die sich in einer längs der Transportrichtung 4 ausgerichteten Vertikalebene erstreckt, und von deren Bahnabschnitten wenigstens der untere Bahnabschnitt 56 parallel zur Transportrichtung 4 verläuft. Bei der vorliegenden Ausgestaltung weist jede Sammelvorrichtungshälfte 52, 53 mehrere, hier drei Sammlerblöcke 54a, 54b, 54c auf, die jeweils in Umlaufrichtung 10 der Umlaufbahn 55 von einer Beladestation 57 zu einer Entladestation 58 und weiter auf der Umlaufbahn 55 wieder zur Beladestation 57 wahlweise verfahrbar sind und zwar jeweils unabhängig voneinander was z.B. durch eigene Antriebe für jeden Sammlerblock möglich ist. Dabei bilden die jeweils einander seitlich gegenüberliegenden, mit dem gleichen Bezugszeichen 54a, 54b, 54c bezeichneten Sammlerblöcke jeweils ein Sammlerblockpaar, von denen im Bereich der Beladestation 57 ein oder beide Sammlerblöcke, hier die Sammlerblöcke 54a, in beide Bewegungsrichtungen, siehe Doppelpfeil 50, der Umlaufbahn 55 wahlweise bewegbar sind. Im übrigen Bereich der Umlaufbahn 55 können die Sammlerblockpaare einander gegenüberliegend synchron bewegt werden.
Die Sammlerblöcke 54a, 54b, 54c bilden eine Speichervorrichtung für die Leitungen 1.

Die Beladestation 57 befindet ist im hinteren Bereich der Transportkette 3. Die Umlaufbahnen 55 bzw. die Verteilerblöcke 54a, 54b, 54c sind gegenüber der zugehörigen Transportkette 42 nach innen versetzt.

Im Bereich der Beladestation 57 sind im Bereich jeder Sammlervorrichtungshälfte 52, 53 eine Übergabevorrichtung angeordnet, mit der die Enden der Leitungen 1 von den Übernahmezangen 41 abgenommen und den Sammlerblockpaaren 54a, 54b, 54c in einer bestimmten Reihenfolge übergeben werden, die hierzu Übernahmeelemente aufweisen. Bei der vorliegenden Ausgestaltung werden die Übergabevorrichtungen durch an den Sammlerblöcken 54 und längs der Transportrichtung 4 hintereinander angeordnete Klemmzangen 61 gebildet, die von üblicher Bauart sein können und jeweils zwischen einer nach unten ausgefahrenen Übernahmestellung, in der sie sich in der Transportebene 40 befinden, und einer nach oben zurückgezogenen Transportstellung durch Antriebsvorrichtungen 62 verschiebbar sind, die bei der vorliegenden Ausgestaltung aus den Sammlerblöcken 54 nach oben herausragen. Die Klemmzangen 61 befinden sich in einem kleineren Raster r als das Raster R der Übernahmezangen 41, d.h. der gleiche Abstand der Klemmzangen 61 voneinander ist kleiner bemessen als der Abstand der Übernahmezangen 41 voneinander. Bei der vorliegenden Ausgestaltung ist das Rastermaß R zwischen den Übernahmezangen 41 etwa doppelt so groß wie das Rastermaß r zwischen den Klemmzangen 61. Die Übergabestation 57 umfaßt mehrere hintereinander liegende Übernahmezangen 41. Zur Übernahme wird jeweils eine bestimmte Klemmzange 61 über eine bestimmte Übernahmezange 41 gefahren, stillgesetzt, zum Taktstillstand der taktweise vorbewegten Übernahmezangen 41 in die Übernahmestellung heruntergefahren, wobei sie das Ende der zugehörigen Leitung 1 ergreift, und wieder in die Transportstellung in der Sammelebene 40a hochgefahren wird.

Dabei können die Sammlerblöcke 54a des sich jeweils an der Übergabestation 57 befindlichen Sammlerblockpaares längs der beiden Umlaufrichtungen (Doppelpfeil 50) unabhängig voneinander so verfahren werden, daß die Klemmbacke 61 einer wahlweise bestimmbaren Beladestelle A bis H über eine wahlweise, sich im Bereich der Beladestation 57 befindliche Übernahmezange 41 gefahren, arretiert, ausgefahren und wieder eingefahren werden kann.

Bei der gezeigten Ausgestaltung bzw. Anordnung sind vom rechten Sammlerblock 54a die rechten Enden der Leitungen der Reihe nach aufgenommen worden, wobei die Beladestelle F nicht beladen worden ist. Der linke Sammlerblock 54a ist bezüglich seiner Beladestellen A bis H unregelmäßig verfahren worden, so daß bestimmte linke Enden bestimmter Leitungen 1 in der Sammelebene 40a zueinander versetzt sind. Z. B. befindet sich am linken Sammlerblock 54a an der Beladestelle A nicht das Ende der ersten Leitung 1 sondern das Ende der fünften Leitung 1. Das Ende der ersten Leitung 1 befindet sich an der Beladestelle B, und es ist die Beladestelle C nicht beladen. Auf diese Weise lassen sich ein Ende oder beide Enden gewisser Leitungen 1 wahlweise bestimmbaren Gehäusekammern 30 zuordnen.

Aufgrund der nach innen versetzten Anordnung der Sammlerblöcke 54 bezüglich den Transportketten 3 erfassen die Klemmzangen 61 die Enden der Leitungen 1 in einem nach innen gerichteten Abstand von den Crimpteilen 33.

Wenn ein Sammlerblockpaar 54a, 54b, 54c mit einem Bündel Leitungen 1 beladen ist, wird es zur Entladestation 58 verfahren und in der Reihenfolge der Beladestellen A bis H entladen. Dabei wird gemäß Fig. 3 das Sammlerblockpaar 54b schrittweise so verfahren, daß die Beladestellen A bis H der Reihe nach über die Entladestation 58 gelangen . Dann werden die zwei, sich auf jeder Seite jeweils über der Entladestation 58 befindlichen Klemmzangen 61 in eine immer gleiche Abgabeposition L ausgefahren, in der sie die Leitungsenden an zwei auf beiden Seiten angeordnete Bestückungszangen 63 abgeben, deren Klemmbacken 64 die Leitungsenden vorzugsweise direkt hinter dem Crimpteil 33 ergreifen. Die Bestückungszangen 63 werden dann parallel zur Umlaufebene UE längs des Doppelpfeils 65 vorzugsweise zusammen in eine Bestükkungsposition M bewegt, in der sie sich jeweils in einem Abstand d innenseitig von den Gehäusen 31, 32 befinden, und dann nach außen bewegt, siehe Doppelpfeil 66, wobei sie die gehaltenen Crimpteile 33 in bestimmte, zugehörige Gehäusekammern 30 einschieben. Dies ist aufgrund des Durchhangs bzw. der Schlaufe S der Leitungen 1 möglich.

Im Unterschied zur andeutungsweisen Darstellung in der Bestükkungsposition M kommt es dabei aufgrund der Anordnung der Leitungsenden in verschiedenen Reihenfolgen vor, daß das eine Leitungsende einer Leitung 1 durch die zugehörige Bestückungszange 63 in die Bestückungsposition M bewegt wird, während das andere Leitungsende noch am zugehörigen Verteilerblock 54b gehalten wird. Dies ist ebenfalls auch aufgrund des Durchhangs der Leitung 1 möglich.

Jedes Gehäuse 31, 32 ist auf einem Koordinatentisch an sich bekannter Bauform gehalten, der in einer zur Transportrichtung 4 parallelen Bewegungsrichtung X, einer senkrecht dazu gerichteten Bewegungsrichtung Y und vorzugsweise auch senkrecht zu beiden gerichteten Bewegungsrichtung Z so verstellbar und positionierbar ist, daß eine bestimmbare Gehäusekammer 30 der parallel zur Umlaufebene UE angeordneten Gehäuse 31, 32 sich koaxial zur Bestückungsposition M befindet. Diese taktweisen Bewegungen der Gehäuse 31, 32 bzw. Koordinatentische sind an die taktweisen Hin- und Herbewegungen der Bestückungszangen 63 längs des Doppelpfeils 65 angepaßt, so daß die nach außen gerichtete Querbewegungen der Bestückungszangen 63 längs des Doppelpfeils 66 bei Stillstand der Gehäuse 31, 32 erfolgen.

Die Koordinatentische sind gleichmäßig oder unabhängig voneinander bewegbar, so daß spiegelbildlich einander gegenüberliegend angeordnete Gehäusekammern 30 oder wahlweise bestimmbare Gehäusekammern 30 der Gehäuse 31, 32 bestückt werden können. Dabei kann ihnen jeweils ein eigener oder ein gemeinsamer Antrieb zugeordnet sein.

Die Gehäuse 31, 32 bzw. die Koordinatentische oder ein gemeinsamer Koordinatentisch können gegebenenfalls auch schrittweise im Rasterabstand der Gehäusekammern 30 so bewegt werden, daß die zu bestückenden Gehäusekammern 30 in ihrer Reihenfolge zur Bestükkungsstelle M gelangen.

Nach dem Einsetzen der Crimpteile 33 in die Gehäusekammern 30 werden die Bestückungszangen 63 zunächst nach innen und dann zur Position L zurückbewegt, in der sie ein neues Leitungsende von der nächsten Klemmzange 61 ergreifen.

Bei der vorliegenden Ausgestaltung bewegen sich die Bestückungszangen 63 von der Abgabeposition L zur Bestückungsposition M in der Transportrichtung 4 auf einem Kreisbogen nach unten.

Während oder vor der Vorbewegung der Bestückungszangen 63 können die jeweils entladenen Klemmzangen 61 in ihre Transportstellung zurückbewegt, das Sammlerblockpaar, hier 54b, um das Maß der nächsten Beladestelle A bis H vorbewegt und dann das nächste Klemmzangenpaar 61 in die Abgabeposition L vorbewegt werden.

Gleichzeitig zum Entladen des Sammlerblockpaares 54b wird das nächste Sammlerblockpaar beladen und zur Entladestation 58 verfahren, wenn das schrittweise entladene Sammlerblockpaar 54b entladen worden und in Umlaufrichtung 10 der Umlaufbahn 55 vorbewegt worden ist.

Die Gehäuse 31, 32 werden in ihren Bewegungsrichtungen X, Y so bewegt, daß zunächst die von den Bestückungszangen 63 - gesehen von der Abgabeposition L - jeweils weiter entfernt liegenden Gehäusekammern 30 zuerst bestückt werden.

Die jeweilige Bewegungs- und Folgesteuerung, der Vorrichtung, insbesondere der Sammlerblöcke bzw. Sammlerblockpaare 54a, 54b, 54c, der Koordinatentische bzw. der Gehäuse 31, 32 und auch die Funktionssteuerung der Drehzangen 44 ist unter Berücksichtigung der jeweiligen Positionen der mit den Enden der Leitungen 1 zu besetzenden Gehäusekammern durch einen Prozeßrechner gesteuert, der unter Berücksichtigung der jeweilig gewünschten Anordnung programmiert ist.

## Patentansprüche

1. Vorrichtung zum maschinellen Bestücken von Gehäusekammern mit den gecrimpten Leitungsenden von elektrischen Leitungen, mit
- mindestens einem Sammlerblock mit mehreren in Transportrichtung hintereinanderliegenden, mit Übernahmeelementen für die Leitungen bestückten Beladestellen, der über einer schrittweise antreibbaren Transportkette für darauf mittels Klemmelementen in einem Abstand voneinander quer zur Transportrichtung angeordneten Leitungen in Transportrichtung schrittweise vor-/oder zurückfahrbar und relativ zur Transportkette in Transportrichtung verfahrbar angeordnet ist,
- eine Übernahmevorrichtung zur Übernahme der Leitungen von der Transportkette an den Beladestellen,
- eine Antriebseinrichtung für den gegebenenfalls schrittweisen Transport des Sammlerblocks, so daß jede gesammelte Leitung in der Reihenfolge zu einer Entnahmestelle transportierbar ist,
- einer Transportzange zum Transport der Leitungen von der Entnahmestelle zu einer Bestückungsstelle
- und einer Gehäuse-Lagervorrichtung und einer Gehäuse - Transportvorrichtung seitlich neben der Bestückungsstelle zum gegebenenfalls schrittweisen Verschieben der Gehäuse, so daß die zu bestückenden Gehäusekammern in einer bestimmbaren Reihenfolge zur Bestückungsstelle gelangen,
**dadurch gekennzeichnet,**
daß quer zur Transportrichtung (4) auf Abständen voneinander und in gleicher Höhe jeweils neben
- dem mindestens einen Sammlerblock (54) ein weiterer Sammlerblock (54) mit mehreren, in Transportrichtung hintereinander liegenden, mit Übernahmeelementen (61) bestückten Beladestellen (A bis H) angeordnet ist, der über einer weiteren schrittweise antreibbaren Transportkette (3) für in einem Abstand (R) voneinander darauf mittels Klemmelementen (41) quer zur Transportrichtung angeordneten Leitungen in Transportrichtung (4) schrittweise vor- und zurückverfahrbar und relativ zur Transportkette (3) verfahrbar angeordnet ist,
- der Übernahmevorrichtung (61,62) eine weitere Übernahmevorrichtung (61,62) zur Übernahme der Leitungen (1) von der Transportkette (3) an den Beladestellen (A bis H) angeordnet ist,
- der Antriebseinrichtung eine weitere Antriebseinrichtung angeordnet ist für den gegebenenfalls schrittweisen Transport des Sammlerblocks, so daß jede gesammelte Leitung (1) in der Reihenfolge zu einer weiteren Entnahmestelle (L) transportierbar ist,
- der Transportzange (63) eine weitere Transportzange (63) angeordnet ist zum Transport der Leitungen (1) von der Entnahmestelle (L) zu einer weiteren Bestückungsstelle (M) und
- der Gehäuse-Lagervorrichtung und der Gehäuse-Transportvorrichtung eine weitere Gehäuse-Lagervorrichtung und eine weitere Gehäuse-Transportvorrichtung seitlich neben der Bestückungsstelle (M) angeordnet ist zum gegebenenfalls schrittweisen Verschieben der Gehäuse (31, 32), so daß die zu bestückenden Gehäusekammern (30) in einer bestimmbaren Reihenfolge zur Bestückungsstelle (M) gelangen,
daß die Abstände so groß bemessen sind, daß die durch die Vorrichtung transportierten Leitungen (1) jeweils eine Schlaufe (S) bilden,
und daß ein oder beide Sammlerblöcke (54) zur Änderung der Reihenfolge der Leitungsenden unabhängig vom jeweils anderen seitlich gegenüberliegenden Sammlerblock (54) in oder entgegen der Transportrichtung (4) verfahrbar sind.

2. Vorrichtung nach Anspruch 1,
**dadurch gekennzeichnet,**
daß die Transportketten (3) die Übernahmevorrichtungen (61,62), die Antriebseinrichtungen, die Transportzangen (63) und die Gehäuse-Lagervorrichtungen und die Gehäuse-Transportvorrichtungen von gleicher Bauweise sind, gleich angetrieben sind und vorzugsweise einen gemeinsamen, zusammengebauten Vorrichtungsteil oder jeweils voneinander getrennte Vorrichtungsteile bilden und daß die Sammlerblöcke (54) mit ihren Antriebseinrichtungen ebenfalls von gleicher Bauweise sind, jedoch unabhängig voneinander antreibbar sind.

3. Vorrichtung nach Anspruch 1 oder 2,
**dadurch gekennzeichnet,**
daß die Transportkette (3) Klemmzangen (41) als Klemmelemente aufweist für die Leitungen (1) oder Verbinder der Leitungen (1).

4. Vorrichtungen nach einem oder mehreren der Ansprüche 1 bis 3,
**dadurch gekennzeichnet,**
daß das Antriebssystem der Transportkette (3) mit dem Antriebssystem eines ihm vorgeordneten Transportsystems (2) zwecks Gleichlauf gekoppelt ist.

5. Vorrichtung nach Anspruch 4,
**dadurch gekennzeichnet,**
daß das Transportsystem (2) durch zwei in einem Abstand gegenübereinander angeordnete mit gleicher Geschwindigkeit angetriebene Förderbandpaare gebildet ist, deren jeweils in der gleichen Vertikalebene umlaufende Förderbänder (36, 37) aufeinanderliegen.

6. Vorrichtung nach Anspruch 5,
**dadurch gekennzeichnet,** daß als Übernahmevorrichtung Klemmelemente (61) nach unten aus- und nach oben wieder einfahrbar am Sammlerblock (54) angeordnet sind und Antriebsmittel (62) für diese Bewegungen der Klemmelemente (61) vorgesehen sind.

7. Vorrichtung nach einem oder mehreren der Ansprüche 1 bis 6,
**dadurch gekennzeichnet,**
daß der Abstand (r) der Klemmelemente (61) voneinander kleiner ist als der Abstand (R) der Klemmzangen (41) an der Transportkette (3).

8. Vorrichtung nach einem oder mehreren der Ansprüche 1 bis 7,
**dadurch gekennzeichnet,**
daß der Sammlerblock (54) mit einer Sammlerblocktransportvorrichtung in Verbindung steht, die den Sammlerblock (54) in vorbestimmbarer Weise über der Transportkette (3) hin- und herfährt, so daß ein vorbestimmtes Klemmelement (61) über einem vorbestimmten Leitungsende hält, wenn ein Taktstillstand der Transportkette (3) besteht.

9. Vorrichtung nach einem oder mehreren der Ansprüche 1 bis 8, **gekennzeichnet durch** eine Abtransportantriebsvorrichtung für den wenigstens einen Sammlerblock (54) hinter dem Übernahmebereich (57) der Transportkette (3), die den Sammlerblock (54) auf einer Umlauftransportbahn (55) die sich in einer längs der Transportrichtung (4) ausgerichteten Vertikalebene erstreckt, vorzugsweise in Form eines Rechtecks (10), transportiert, wobei sich die Transportbahn (55) oberhalb der Transportkette (3) befindet.

10. Vorrichtung nach einem oder mehreren der Ansprüche 1 bis 9,
**dadurch gekennzeichnet,**
daß die Transportzange (63) um vorzugsweise 90° um die Längsachse der zu transportierenden Leitungsenden verschwenkbar angeordnet ist und Mittel zur Verschwenkung vorgesehen sind.

11. Vorrichtung nach einem oder mehreren der Ansprüche 1 bis 10,
**gekennzeichnet durch**
mehrere, vorzugsweise zwei oder drei nacheinander betreibbare Sammlerblöcke (54a, 54b, 54c).

12. Vorrichtung nach einem oder mehreren der Ansprüche 1 bis 11,
**dadurch gekennzeichnet,**
daß die Transportzange (63) zwischen der Entnahmestelle (L) und der Bestückungsstelle (M) auf einem zur Bestückungsstelle (M) hin nach unten gekrümmten Kreisbogenabschnitt bewegbar ist.

13. Vorrichtung nach einem oder mehreren der Ansprüche 1 bis 12,
**dadurch gekennzeichnet,**
daß die Transportzange (63) an der Bestückungsstelle (M) längs des Leitungsendes auf das zugehörige Gehäuse (31, 32) zu und wieder zurück bewegbar ist.

14. Vorrichtung nach einem oder mehreren der Ansprüche 1 bis 13,
**dadurch gekennzeichnet,**
daß die Gehäuse-Lagereinrichtung und Gehäuse-Transportvorrichtung ein Koordinatentisch ist, der in einer längs der Transportrichtung (4) verlaufenden X-Richtung, einer vertikalen Y-Richtung und vorzugsweise auch einer sich dazu senkrecht erstreckenden Z-Richtung verfahrbar ist.

15. Vorrichtung nach einem oder mehreren der Ansprüche 1 bis 14,
**dadurch gekennzeichnet,**
daß die Gehäuse-Lagervorrichtung und die Gehäuse-Transportvorrichtung schrittweise im Rasterabstand der Gehäusekammern (30) in ihrer Reihenfolge zur Bestückungsstelle gelangen.

16. Vorrichtung nach einem oder mehreren der Ansprüche 1 bis 15,
**dadurch gekennzeichnet,**
daß vorzugsweise vor dem Übernahmebereich (57) auf einer oder beiden Seiten der Transportebene (40) eine Dreheinrichtung (43) mit einem Antrieb vorgesehen ist zum Drehen bestimmter Leitungsenden um deren Längsachse um ein vorbestimmtes Maß, vorzugsweise etwa 90° oder 180°.

17. Vorrichtung nach Anspruch 16,
**dadurch gekennzeichnet,**
daß die Dreheinrichtung durch eine vorzugsweise koaxial zum Leitungsende an einer Taktstillstandsstelle der Transportkette (3) angeordnete Drehzange (44) gebildet ist, die während der Taktstillstandszeit drehbar ist.

## Claims

1. Apparatus for the machine fitting of enclosure cavities with the crimped conductor ends of electrical conductors, comprising
- at least one collector block having a plurality of loading points situated downstream of one another in the direction of conveyance and fitted with transfer elements for the leads, which collector block is arranged so as to be capable of being moved forward or backward in steps in the direction of conveyance over a conveyor chain, which can be driven in steps, for conductors arranged thereon by means of clamping elements at a spacing from one another transversely to the direction of conveyance, and so as to be capable of being moved in the direction of conveyance relative to the conveyor chain,
- a transfer device for transferring the conductors from the conveyor chain at the loading points,
- a drive device for the conveyance, optionally in steps, of the collector block so that every conductor collected can be conveyed to a removal point in sequence,
- a conveying gripping device for conveying the conductors from the removal point to a fitting point,
- and an enclosure supporting device and an enclosure conveying device at the side alongside the fitting point for optionally displacing the enclosure in the steps so that the enclosure cavities to be fitted are fed to the fitting point in a determinable sequence,
characterized
in that there is arranged transversely to the direction of conveyance (4), at spacings from one another and at the same height, in addition to the at least one collector block (54) in each case, a further collector block (54) having a plurality of loading points (A to H) situated downstream of one another in the direction of conveyance and fitted with transfer elements (61), which collector block is arranged so as to be capable of being moved forward and backward in steps in the direction of conveyance (4) over a further conveyor chain (3), which can be driven in the steps, for conductors arranged thereon by means of clamping elements (41) at a spacing (R) from one another transversely to the direction of conveyance, and so as to be capable of being moved relative to the conveyor chain (3),
- in addition to the transfer device (61, 62), a further transfer device (61, 62) is arranged for the transfer of the conductors (1) from the conveyor chain (3) at the loading points (A to H),
- in addition to the drive device, a further drive device is arranged for the conveyance, optionally in steps, of the collector block so that each conductor (1) collected can be conveyed to a further removal point (L) in sequence,
- in addition to the conveying gripping device (63), a further conveying gripping device (63) is arranged for the conveyance of the conductors (1) from the removal point (L) to a further fitting point (M), and
- in addition to the enclosure supporting device and the enclosure conveying device, a further enclosure supporting device and a further enclosure conveying device is arranged at the side alongside the fitting point (M) for displacing, optionally in steps, the enclosure (31, 32) so that the enclosure cavities (30) to be fitted are fed to the fitting point (M) in a determinable sequence,
in that the spacings are dimensioned large enough for the conductors (1) to be conveyed by the apparatus to form a loop (S) in each case,
and in that one or both collector blocks (54) are capable of being moved in or against the direction of conveyance (4), independently of the other collector block (54) situated laterally opposite in each case, in order to change the sequence of the conductor ends.

2. Apparatus according to Claim 1, characterized in that the conveyor chains (3), the transfer devices (61, 62), the drive devices, the conveying gripping devices (63), and the enclosure supporting devices and the enclosure conveying devices are of identical construction, are identically driven and preferably form a common, assembled part of the apparatus or parts of the apparatus separated from one another in each case, and in that the collector blocks (54) with their drive devices are also of identical construction, but can be driven independently of one another.

3. Apparatus according to Claim 1 or 2, characterized in that the conveyor chain (3) has clamping devices (41) as clamping elements for the conductors (1) or connectors of the conductors (1).

4. Apparatus according to one or more of Claims 1 to 3, characterized in that, for the purpose of synchronism, the drive system of the conveyor chain (3) is coupled to the drive system of a conveyance system (2) which takes precedence over it.

5. Apparatus according to Claim 4, characterized in that the conveyance system (2) is formed by two conveyor belt pairs which are arranged at a spacing with respect to one another and are driven at the same speed and whose conveyor belts (36, 37), which in each case circulate in the same vertical plane, are situated one above the other.

6. Apparatus according to Claim 5, characterized in that, as transfer device, clamping elements (61) are arranged on the collector block (54) so as to be capable of being moved outwards in the downward direction and inwards again in the upward direction and drive means (62) are provided for these movements of the clamping elements (61).

7. Apparatus according to one or more of Claims 1 to 6, characterized in that the spacing (r) of the clamping elements (61) from one another is less than the spacing (R) of the clamping devices (41) on the conveyor chain (3).

8. Apparatus according to one or more of Claims 1 to 7, characterized in that the collector block (54) is linked to a collector block conveyance device which moves the collector block (54) to and fro in a predeterminable manner over the conveyor chain (3) so that a predetermined clamping element (61) stops above a predetermined conductor end when there is a stoppage in the indexing of the conveyor chain (3).

9. Apparatus according to one or more of Claims 1 to 8, characterized by a delivery drive device for the at least one collector block (54) downstream of the transfer region (57) of the conveyor chain (3), which delivery drive device conveys the collector block (54) on a circulating conveyor track (55) which extends in a vertical plane aligned along the direction of conveyance (4), preferably in the form of a rectangle (10), the conveyance track (55) being situated above the conveyor chain (3).

10. Apparatus according to one or more of Claims 1 to 9, characterized in that the conveying gripping device (63) is arranged so as to be pivotable preferably by 90° about the longitudinal axis of the conductor ends to be conveyed and means are provided for the pivoting.

11. Apparatus according to one or more of Claims 1 to 10, characterized by a plurality, preferably two or three, collector blocks (54a, 54b, 54c) which can be operated consecutively.

12. Apparatus according to one or more of Claims 1 to 11, characterized in that the conveying gripping device (63) can be moved between the removal point (L) and the fitting point (M) on a circular-arc section which is curved downwards towards the fitting point (M).

13. Apparatus according to one or more of Claims 1 to 12, characterized in that the conveying gripping device (63) can be moved at the fitting point (M) along the conductor end towards the associated enclosure (31, 32) and back again.

14. Apparatus according to one or more of Claims 1 to 13, characterized in that the housing supporting device and the housing conveying device is a coordinate table which can be moved in an X direction extending along the direction of conveyance (4), a vertical Y direction and, preferably, also a Z direction extending perpendicularly thereto.

15. Apparatus according to one or more of Claims 1 to 14, characterized in that the enclosure supporting device and the enclosure conveying device are fed in their sequence to the fitting point in steps and in the grid spacing of the enclosure cavities (30).

16. Apparatus according to one or more of Claims 1 to 15, characterized in that, preferably upstream of the transfer region (57) on one or both sides of the conveyance plane (40), a rotating device (43) with a drive is provided for rotating certain conductor ends about their longitudinal axis by a predetermined amount, preferably about 90° or 180°.

17. Apparatus according to Claim 16, characterized in that the rotating device is formed by a rotating gripping device (44) which is arranged preferably coaxially with respect to the conductor end at an indexing stoppage point of the conveyor chain (3), which rotating gripping device can be rotated during the indexing stoppage time.

## Revendications

1. Dispositif pour équiper mécaniquement des chambres de logements d'extrémités serties de conduites électriques, comportant
- au moins une unité collectrice à plusieurs postes de chargement successifs, équipés d'éléments de prise en charge des conduites, cette unité étant disposée au-dessus d'une chaîne de transport de manière à pouvoir être avancée ou reculée pas à pas dans la direction de transport et à pouvoir être déplacée dans la direction de transport par rapport à la chaîne de transport, cette chaîne pouvant être entraînée pas à pas et recevant des conduites disposées sur ladite chaîne à l'aide d'éléments de serrage, à certains intervalles, transversalement à la direction de transport,
- un dispositif de prise en charge pour recevoir au poste de chargement les conduites provenant de la chaîne de transport,
- un dispositif d'entraînement pour le transport, éventuellement pas à pas, de l'unité collectrice, de manière à ce que chaque conduite collectée soit transportée dans l'ordre vers un poste de prélèvement,
- une pince de transport pour transporter les conduites du poste de prélèvement vers un poste d'équipement,
- et un dispositif de stockage des logements et un dispositif de transport des logements, placé latéralement par rapport au poste d'équipement pour déplacer, éventuellement pas à pas, les logements, les chambres des logements arrivant ainsi au poste d'équipement dans un ordre prédéterminé,
caractérisé par le fait que, transversalement par rapport à la direction de transport (4) à certains intervalles et au même niveau, respectivement à côté
- de l'unité collectrice (54) est disposée une autre unité collectrice (54) à plusieurs postes de chargement (A à H) disposés successivement dans la direction de transport et qui comportent des éléments de prise en charge (61), cette unité collectrice étant disposée pour être avancée et reculée pas à pas et être déplacée par rapport à la chaîne de transport (3), au-dessus d'une autre chaîne (3) qui peut être entraînée pas à pas pour transporter des conduites qui y sont placées à l'aide d'éléments de serrage (41) à certains intervalles (R), transversalement à la direction de transport (4),
- du dispositif de prise en charge (61, 62) est placé un autre dispositif de prise en charge (61, 62) pour prendre en charge les conduites (1) de la chaîne de transport (3) à l'endroit des postes de chargement (A à H),
- du dispositif d'entraînement est disposé un autre dispositif d'entraînement pour le transport éventuellement pas à pas - de l'unité collectrice, de manière à ce que chaque conduite collectée (1) puisse être transportée dans l'ordre vers un autre poste de prélèvement (L),
- de la pince de transport (63) est disposée une autre pince de transport (63) pour transporter les conduites (1) du poste de prélèvement (L) vers un autre poste d'équipement (M), et
- du dispositif de stockage des logements et du dispositif de transport des logements sont disposés un autre dispositif de stockage des logements et un autre dispositif de transport des logements, latéralement par rapport au poste d'équipement (M) pour déplacer les logements (31, 32), éventuellement pas à pas, de manière à ce que les chambres des logements à équiper (30) arrivent au poste d'équipement (M) dans un ordre prédéterminé,
que les distances sont suffisamment grandes pour que les conduites (1) transportées à travers le dispositif forment respectivement une boucle (S),
et que l'unité ou les deux unités collectrices (54) peuvent être déplacées dans la direction de transport (4 ) ou contrairement à celle-ci pour modifier l'ordre des extrémités de conduites, indépendamment par rapport à l'autre unité collectrice (54), latéralement opposée.

2. Dispositif selon la revendication 1,
caractérisé par le fait que les chaînes de transport (3), les dispositifs de prise en charge (61, 62), les dispositifs d'entraînement, les pinces de transport (63), les dispositifs de stockage des logements et les dispositifs de transport des logements sont construits et entraînés de la même façon et forment de préférence une portion de dispositif commune assemblée ou des portions de dispositif séparées entre elles et que les unités collectrices (54) avec leurs dispositifs d'entraînement sont également de construction identique, mais peuvent être entraînées indépendamment les unes des autres.

3. Dispositif selon la revendication 1 ou 2,
caractérisé par le fait que la chaîne de transport (3) comporte des pinces de serrage (41) en tant qu'éléments de serrage des conduites (1) ou des connecteurs des conduites (1).

4. Dispositif selon l'une ou plusieurs des revendications 1 à 3,
caractérisé en ce que le système d'entraînement de la chaîne de transport (3) est couplé avec le système d'entraînement d'un système de transport (2), disposé en amont, pour fonctionner en synchronisme.

5. Dispositif selon la revendication 4,
caractérisé en ce que le système de transport (2) est constitué par deux paires de courroies de transport disposées à certains intervalles , en regard et entraînées à la même vitesse, dont les courroies de transport (36, 37), tournant dans le même plan vertical, sont respectivement superposées.

6. Dispositif selon la revendication 5,
caractérisé en ce que des éléments de serrage (61) sont agencés, en tant que dispositifs de prise en charge, sur l'unité collectrice (54), de manière à pouvoir être sortis vers le bas et rétractés vers le haut et que des moyens d'entraînement (62) pour les mouvements des éléments de serrage (61) sont prévus.

7. Dispositif selon l'une ou plusieurs des revendications 1 à 6,
caractérisé en ce que la distance (r) entre les éléments de serrage (61) est inférieure à la distance (R) des pinces de serrage (41) de la chaîne de transport (3).

8. Dispositif selon l'une ou plusieurs des revendications 1 à 7,
caractérisé en ce que l'unité collectrice (54) est reliée à un dispositif de transport des unités collectrices qui déplace l'unité collectrice (54) de manière prédéterminée sur la chaîne de transport (3) dans un sens ou dans l'autre, de maniére à ce qu'un élément de serrage prédéterminé (61) s'arrête au-dessus d'une extrémité de conduite prédéterminée lorsque la chaîne de transport (3) s'arrête cycliquement.

9. Dispositif selon l'une ou plusieurs des revendications 1 à 8,
caractérisé par un dispositif d'entraînement pour évacuer l'unité collectrice (54), situé en aval de la région de transfert (57) de la chaîne de transport (3) et qui transporte l'unité collectrice (54) le long d'une piste de circulation (55) qui s'étend dans un plan vertical orienté le long de la direction de transport (4) et ayant de préférence la forme d'un rectangle (10), la piste de transport (55) étant située au-dessus de la chaîne de transport (3).

10. Dispositif selon l'une ou plusieurs des revendications 1 à 9,
caractérisé en ce que la pince de transport (63) est disposée pour pouvoir pivoter de préférence d'un angle de 90° autour de l'axe longitudinal des extrémités de conduites à transporter et que des moyens de pivotement sont prévus.

11. Dispositif selon l'une ou plusieurs des revendications 1 à 10,
caractérisé par plusieurs, de préférence deux ou trois, unités collectrices (54a, 54b, 54c) pouvant être entraînées successivement.

12. Dispositif selon l'une ou plusieurs des revendications 1 à 11,
caractérisé en ce que la pince de transport (63) peut être déplacée entre le poste de prélèvement (L) et le poste d'équipement (M) sur une section d'arc de cercle infléchie vers le bas dans la direction du poste d'équipement (M).

13. Dispositif selon l'une ou plusieurs des revendications 1 à 12,
caractérisé en ce que la pince de transport (63) peut être déplacée à l'endroit du poste d'équipement (M) le long de l'extrémité de conduite dans la direction du logement associé (31, 32) et dans la direction inverse.

14. Dispositif selon l'une ou plusieurs des revendications 1 à 13,
caractérisé en ce que le dispositif de stockage des logements et le dispositif de transport des logements est une table de coordonnées qui peut se déplacer dans une direction X le long de la direction de transport (4), une direction verticale Y et, de préférence, également dans une direction Z s'étendant perpendiculairement à celle-ci.

15. Dispositif selon l'une ou plusieurs des revendications 1 à 14,
caractérisé en ce que le dispositif de stockage des logements et le dispositif de transport des logements arrivent dans l'ordre, pas à pas, et avec l'intervalle de la grille des chambres des logements (30), au poste d'équipement.

16. Dispositif selon l'une ou plusieurs des revendications 1 à 15,
caractérisé en ce que, de préférence en amont de la région de prise en charge (57), sur un côté ou sur les deux côtés du plan de transport (40), est prévu un dispositif de pivotement (43) avec un entraînement pour faire tourner dans une certaine mesure certaines extrémités de conduites autour de leur axe longitudinal, de préférence d'un angle de 90° ou 180° environ.

17. Dispositif selon la revendication 16,
caractérisé en ce que le dispositif de rotation est formé de préférence par une pince de rotation (44), disposée coaxialement par rapport à l'extrémité de conduite à l'endroit d'un point d'arrêt cyclique de la chaîne de transport (3), cette pince pouvant être entraînée en rotation pendant la durée de l'arrêt cyclique.
